# EUROPÄISCHE PATENTSCHRIFT

(11) **EP 0 214 524 B1**
(45) Veröffentlichungstag und Bekanntmachung des Hinweises auf die Patenterteilung: **07.11.1990**
(21) Anmeldenummer: 86111538.4
(22) Anmeldetag: 20.08.1986
(51) Int. Cl.: E04B 1/84, E01F 8/00

(54) **Mauerwerk- oder Pflasterstein aus Beton oder dergleichen**
Brick or paving stone of concrete or the like
Moellon ou pavé en béton ou en matériau similaire

(30) Priorität: 29.08.1985 DE 3530867
(43) Veröffentlichungstag der Anmeldung: 18.03.1987
(73) Patentinhaber: Franz Carl Nüdling Basaltwerke GmbH & Co. KG, D-36037 Fulda (DE)
(72) Erfinder: Rollnik, Hubert, Dipl.-Ing., D-6400 Fulda-Aschenberg (DE)
(74) Vertreter: Bolte, Erich, Dipl.-Ing.

(56) Entgegenhaltungen:
- EP-A- 0 010 508
- CH-A- 545 894
- DE-A- 2 832 787
- DE-A- 3 313 813
- DE-U- 8 511 785
- FR-A- 2 231 825

## Beschreibung

Die Erfindung betrifft einen Mauerwerk- oder Pflasterstein aus Beton oder dergleichen (Stein) nach dem Oberbegritt des Anspruchs 1, sowie eine Anordnung von derartigen Steinen zur Bildung einer Flächenverkleidung, einer Wand oder einer Mauer.

Aus der DE-U-85 11 785 ist ein Wandelement einer Lärmschutzwand bekannt, deren Oberfläche auf einer Seite mehrere Reihen mit aufeinanderfolgenden Erhöhungen und Vertiefungen aufweist. Zwischen zwei solchen Reihen aus Vertiefungen und Erhöhungen sind jeweils senkrecht über das gesamte Bandelement durchgehend verlaufende Rippen angeordnet. Aufgrund dieser Rippen ist etwa die halbe Oberfläche des bekannten Wandelements relativ gleichförmig ausgebildet. Da bekannterweise mit zunehmender "Zerklüftung" der Oberseite einer Flächenverkleidung, Wand oder Mauer deren Schallschutzvermögen zunimmt, ist die Schallschutzeigenschaft des aus dem DE-U-85 11 785 bekannten Wandelements infolge der durchgehenden Rippen zwischen den einzelnen Reihen aus Vertiefungen und Erhöhungen stark eingeschränkt.

Aufgabe der Erfindung ist es daher, einen Stein zu schaffen, der durch die besondere Ausbildung wenigstens einer Oberfläche gute schallabsorbierende Eigenschaften aufweist. Weiterhin geht es darum ein aus erfindungsgemäß ausgebildeten Steinen gebildetes, schallabsorbierendes Wandelement oder ein entsprechendes Mauerwerk zu schaffen.

Ein Stein zur Lösung dieser Aufgabe ist dadurch gekennzeichnet, daß zwischen jeweils in Längs- und Querrichtung benachbarten Vertiefungen ebenfalls rasterförmig verteilte Erhöhungen angeordnet sind, die über die Bezugsfläche hinausragen. Durch die rasterförmige Anordnung sowohl der Vertiefungen als auch der Erhöhungen verfügt der erfindungsgemäße Stein über eine schachbrettartige Oberfläche, die eine besonders gute Einleitung der Schallenergie in den Stein, insbesondere die Vertiefungen, gewährleistet. Der Schall wird dabei in Wärme umgewandelt und abgebaut.

Von Bedeutung für die Schallabsorbtion ist auch noch die Verwundung eines feinporigen, insbesondere offenporigen Materials, beispielsweise hauffwerksporiger Leichtbeton, zur Herstellung des Steins. Hierdurch wird der Schall, nachdem er in die Vertiefungen eingeleitet ist, zu den Poren weitergeleitet und in diesen besonders effektiv absorbiert.

Vorteilhafte Anordungen der erfindungsgemäß ausgebildeten Steine sind den Ansprüchen 9 bis 15 zu entnehmen. Diese beziehen sich auf die Bildung eines Wandelements sowie selbsttragende bzw. nichttragende Mauerwerke.

Nachstehend werden verschiedene Ausführungsformen des erfindungsgemäßen Steins sowie eine Anordnung von Steinen zur Bildung eines Wandelements oder Mauerwerks anhand der beigefügten Zeichnung näher erläutert. In diese ziegen:
Fig. 1 einen Mauerwerk- oder Pflasterstein aus Beton oder dergleichen in einer Draufsicht;
Fig. 2 den Stein gemäß Fig. 1 im Schnitt längs der Linie 11-11 in Fig. 1;
Fig. 3 den Stein gemäß Fig. 1 im Schnitt, jedoch längs der Linie 111-111 in Fig. 1;
Fig. 4 ein Wandelement, bestehend aus einer Anordnung von Steinen gemäß der Fig. 1;
Fig. 5 das Wandelement gemäß Fig. 4 im Querschnitt;
Fig. 6 ein Wandelement entsprechend Fig. 4 im Schnitt, jedoch in gewölbter Ausführung;
Fig. 7 ein selbsttragendes Mauerwerk aus einer Anordnung von Steinen gemäß Fig. 1;
Fig. 8 ein gegenüber der Ausführungsform nach Fig. 7 abgewandeltes Mauerwerk aus einer Anordnung von Steinen gemäß Fig. 1.

Ein Mauerwerk- oder Pflasterstein aus Beton oder dergleichen (Stein 10) ist gemäß den Fig. 1 bis 3 nach Art einer Steinplatte mit in Draufsicht quadratischem Umriß ausgebildet. An einer Flachseite 11 des so ausgebildeten Steines 10 ist eine Vielzahl von schallabsorbierend wirkenden Vertiefungen 12 angeorndet. Die Anordnung der Vertiefungen 12 erfolgt nach einem vorgegebenen Muster bzw. Raster, nämlich in Längs- und Querrichtung jeweils in gleichen Abständen voneinander. Alternativ zu diesem schachbrettartigen Raster sind natürlich auch andere Formen möglich, zum Beispiel gegeneinander versetzte Reihen von Vertiefungen oder konzentrisch bzw. spiralförmig angeordnete Vertiefungen 12.

Die Vertiefungen 12 selbst sind jeweils konisch ausgebildet, und zwar mit in Draufsicht quadratischem Querschnitt. Die die Vertiefung begrenzenden Seitenflächen 13 sind im Inneren des Steines nach außen hin divergierend ausgebildet. Dadurch wird die Fertigung des Steines 10 als Betonformling erleichtert, da es keine Hinterschneidungen gibt und die Entschaltung des Steines aus einer zweigeteilten Form herkömmlichen Aufbaues problemlos erfolgen kann. Der Querschnitt der Vertiefungen 12 kann in Draufsicht auch rund, dreieckig, sternförmig, rechteckig oder beliebig vieleckig sein.

Die Vertiefungen 12 sind von einem Umfangsrand 14 umgeben, der sich auf dem Niveau einer Bezugsfläche 15 erstreckt.

Zwischen jeweils zwei benachbarten Vertiefungen 12 ist jeweils eine über die Bezugsfläche 15 hinausragende Erhöhung 16 ausgebildet. Ferner ist zwischen benachbarten, sich in Längs- und Querrichtung erstreckenden Reihen A, B, C, D bzw. E, F, G, H von abwechselnd ausgebildeten Vertiefungen 12 und Erhöhungen 16 ist jeweils eine Reihe 100, 102, 104 bzw. 106, 108, 110 von abwechselnd ausgebildeten Erhöhungen 16 und Bezugsflächenbereichen 17 angeordnet. Die Bezugsflächenbereiche 17 sind sich in der Bezugsfläche 15 erstreckende Flächenbereiche, die hier seitlich jeweils durch die Erhöhungen 16 begrenzt sind. In entsprechender Weise sind die Vertiefungen 12 seitlich jeweils durch die Erhöhungen 16 begrenzt, mit Ausnahme der randseitig angeordneten Vertiefungen. Die erhöhungen 16 und die Bezugsflächenbereiche 17 weisen in Draufsicht ebenfalls jeweils einen quadratischen Querschnitt auf. Die Seitenflächen 13 der Vertiefungen 12 sind gleichzeitig die Seitenflächen der sich über die Bezugsfläche 15 hinaus erstreckenden Erhöhungen 16.

Die Oberseite 18 der Erhöhungen 16 und der Boden 19 der Vertiefungen 12 sind jeweils als ebene Quadratflächen ausgebildet. Sie können jedoch ebensogut sphärisch, kegelförmig oder dergleichen gestaltet sein. Das Verhältnis Stärke des Steines 10: Abstand Oberseite 18-Boden 19 beträgt 3:2 und das Verhältnis Kantenlänge des Steines 10: lichte Weite der Vertiefung 12 (gemessen an der Oberkante, zwischen zwei Oberseiten 18) beträgt 7: 1. Die Konizität der Vertiefungen ist das Verhältnis lichte Weite der Vertiefung 12 (gemessen an der Oberkante, zwischen zwei Oberseiten 18): Weite der Vertiefung 12 (gemessen am Boden 19) und beträgt 2,6:1.

Der Stein 10 ist aus einem feinporigen, insbesondere offenporigem Material, wie hauffwerksporigem Leichtbeton, hergestellt. Der offenporige Leichtbeton in Verbindung mit den Vertiefungen 12 wirkt besonders gut schallabsorbierend sowie schalldämmend wie eingangs bereits dargelegt.

Die Fig. 4, 5 und 6 zeigen eine Anordnung 20 von Steinen 10 gemäß den Fig. 1 bis 3 auf der Oberfläche 21 einer ebenen oder gewölbten (Fig. 6), vorzugsweise armierten, Betonplatte 22. Das so gebildete Wandelement 23 ist als Fertigteil vielseitig und kostengünstig verwendbar. Zur Herstellung des Wandelementes 23 werden die Steine 10 in frischen Beton auf der Oberfläche 21 der Betonplatte 22 verlegt und eingebunden. Vorzugsweise sind die Steine 10 gegenüber einem äußeren Umfangsrand 24 versenkt in der Betonplatte 22 angeordnet. Der in aufrechter Lage des Wandelementes 23 obere Teil des Umfangsrandes 24 kann als Gesims 25 und der gegenüberliegende untere Teil des Umfangsrandes als Auflager 26 ausgebildet sein, wie in Fig. 4 und 5 dargestellt. Der Umfangsrand 24 hat für das Wandelement 23 eine festigkeitserhöhende Funktion und wirkt sich vorteilhaft in der Fertigung aus, da die Steine 10 unmittelbar an die Innenkante 27 des Umfangsrandes 24 anliegend verlegt werden können. Das Gesims 25 dient darüber hinaus als Wetterschutz für die Steine 10. Es leitet das Regenwasser gezielt ab. Das Auflager 26 ist vorzugsweise verstärkt ausgebildet, da es das Gesamtgewicht des Wandelementes 23 trägt. Der Umfangsrand 24 weist einen etwa rechteckigen Querschnitt auf. Er ist dadurch formschlüssig zwischen zwei Stützen, insbesondere Doppel-T-Träger, einsetzbar, so daß beliebig viele Wandelemente 23 unter Verwendung ebensovieler Doppel-T-Träger unter Ausbildung einer schallabsorbierenden Begrenzungswand oder dergleichen einfach und schnell aufstellbar sind. Das Wandelement 23 kann auch zweiseitig schallabsorbierend ausgeführt sein, und zwar durch die Anordnung von Steinen 10 nicht nur an einer Oberfläche 21, sondern auch an der gegenüberliegenden Oberfläche. Zu diesem Zweck werden der Umfangsrand 24, insbesondere jedoch das Auflager 26 und das Gesims 25, entsprechend verbreitert ausgeführt. Beim Einsetzen der Wandelemente 23 in Doppel-T-Träger müssen dann auch Doppel-T-Träger mit entsprechend größerem Querschnittsprofil verwendet werden.

Die Platte 22 kann aus einem anderen Werkstoff als Beton gefertigt sein, zum Beispiel Kunststoff oder dergleichen.

Gemäß den Fig. 7 und 8 ist eine Anordnung von Steinen 10 auch als selbsttragendes, im wesentlichen aufrechtes, Mauerwerk 28 ausführbar, welches vorzugsweise auf einem Fundament 29 aus Beton, Kunststoff, Holz, Stahl oder dergleichen errichtet ist. Die Steine 10 sind innerhalb des Mauerwerks 28 unter Bildung lotrechter Reihen 30 angeordnet, wobei die Steine 10 benachbarter Reihen 30 jeweils versetzt zueinander liegen. Es ist jedoch auch eine Ausführung des Mauerwerks 28 denkbar, in der die Steine 10 zum Beispiel in gegenseitig versetzten waagerechten Reihen oder in Quer- und Längsrichtung unversetzt zueinander angeordnet sind. Der obere Rand des Mauerwerks ist durch einen Abschlußstreifen 31 aus Beton oder dergleichen gebildet. Wird das Mauerwerk auf einem Gefälle errichtet, sind das Fundament 29 und der Abschlußstreifen 31 entsprechend dem Gefälle geradlinig ausgebildet (Fig. 7), oder aber das Fundament und die untere Begrenzung 32 des Abschlußstreifens 31 sind gestuft. Umgekehrt kann natürliche auch die obere Begrenzung des Abschlußstreifens gestuft verlaufen und die untere Begrenzung des Fundamentes geradlinig ausgebildet sein.

In einer weiteren, hier nicht gezeigten Ausführungsform sind die Steine 10 als Ergänzung zu einem beliebigen anderen Mauerwerk, insbesondere als Verschalung, zum Beispiel Innenwandverschalung, verlegbar, vorzugsweise unter Ausbildung eines zweischaligen Mauerwerks.

Der Stein 10 gemäß den Fig. 1 bis 3 bzw. das Wandelement 23 gemäß den Fig. 4 bis 6 weist folgende technische Daten auf:

Frosttausalzbeständig durch Einsatz von LP und niedrigen W/Z unter 0,4
Feuerfest, nicht brennbar, witterungs- und alterungsbeständig.

## Patentansprüche

1. Mauerwerk- oder Pflasterstein aus Beton oder dergleichen (Stein 10) wobei in mindestens einer Oberfläche des Steins (10), die eine Bezugsfläche (15) bildet, eine Vielzahl von nach einem vorgegebenen Raster in Längs- und Querrichtung jeweils in gleichen Abständen voneinander angeordneten, schallabsorbierend wirkenden Vertiefungen (12), die von inner auch außen divergierend ausgebildet sind, vorgesehen ist, dadurch gekennzeichnet, daß zwischen jeweils in Längs- und Querrichtung benachbarten Vertiefungen (12) ebenfalls rasterförmig verteilte Erhöhungen (16) angeordnet sind, die über die Oberfläche hinausragen.

2. Stein (10) nach Anspruch 1, dadurch gekennzeichnet, daß die Vertiefungen (12) einen in Draufsicht quadratischen Querschnitt aufweisen.

3. Stein (10) nach Anspruch 1 und 2, dadurch gekennzeichnet, daß die Vertiefungen (12) unterschiedlich tief ausgebildet sind, insbesondere dergestalt, daß die Tiefe ausgehend vom Rand des Steines nach innen zu- oder abnimmt.

4. Stein (10) nach einem oder mehreren der Ansprüche 1 bis 3, gekennzeichnet durch einen die Vertiefungen (12) und Erhöhungen (16) umgebenden Umfangsrand (14), der sich unterhalb oder oberhalb, vorzugsweise etwa auf dem Niveau der Bezugsfläche (15) erstreckt.

5. Stein (10) nach Anspruch 4, dadurch gekennzeichnet, daß zwischen benachbarten, sich in Längs-und Querrichtung erstreckenden Reihen von sich abwechselnden Vertiefungen (12) und Erhöhungen (16) jeweils eine Reihe von abwechselnd ausgebildeten Erhöhungen (16) und Bezugsflächenbereichen (17) angeordnet ist.

6. Stein (10) nach Anspruch 4 und 5, dadurch gekennzeichnet, daß die Vertiefungen (12) begrenzende Seitenflächen (13) in den Bereich der angrenzenden Erhöhungen (16) fortgesetzt sind.

7. Stein (10) nach einem oder mehreren der Ansprüche 1 bis 6, dadurch gekennzeichnet, daß er aus feinporigem, insbesondere offenporigem Material, wie hauffwerksporigem Leichtbeton, hergestellt ist.

8. Stein (10) nach einem oder mehreren der Ansprüche 1 bis 7, dadurch gekennzeichnet, daß sein äußerer Umfangsrand (14) in Draufsicht ein Quadrat, Rechteck, Dreieck, einen Kreis oder dergleichen begrenzt.

9. Anordnung (20) von Steinen (10) nach einem oder mehreren der Ansprüche 1 bis 8, auf mindestens einer Oberfläche (21) einer ebenen oder gewölbten, vorzugsweise armierten, Platte (22) aus Beton oder dergleichen, unter Ausbildung eines einheitlichen Wandelements (23).

10. Anordnung (20) nach Anspruch 9, dadurch gekennzeichnet, daß die Steine (10) gegenüber einem äußeren Umfangsrand (24) versenkt in der Beton- oder dergleichen Platte (22) angeordnet, vorzugsweise eingebunden sind, wobei gegebenenfalls der eine Rand als Gesims (25) und der gegenüberliegende Rand als Auflager (26) ausgebildet ist.

11. Anordnung (20) nach Anspruch 9 oder Anspruch 10, dadurch gekennzeichnet, daß sie formschlüssig zwischen zwei Stützen, insbesondere Doppel-T-Trägern, einsetzbar ist.

12. Anordnung (20) von Steinen (10) nach einem oder mehreren der Ansprüche 1 bis 8, dadurch gekennzeichnet, daß die Steine (10) auf einem Fundament (29) aus Beton oder dergleichen unter Bildung eines selbsttragenden, im wesentlichen aufrechten, Mauerwerks (28) angeordnet sind, wobei gegebenenfalls der obere Rand des Mauerwerks durch einen Abschlußstreifen (31) aus Beton oder dergleichen gebildet ist.

13. Anordnung (20) nach Anspruch 12, dadurch gekennzeichnet, daß die Steine (10) innerhalb des Mauerwerks (28) unter Bildung lotrechter Reihen (30) angeordnet sind, wobei die Steine (10) benachbarter Reihen (30) jeweils versetzt zueinander liegen.

14. Anordnung (20) nach Anspruch 12 oder Anspruch 13, dadurch gekennzeichnet, daß das Fundament (29) des Mauerwerks (28) in Längsrichtung desselben gestuft ausgebildet ist, und daß die untere Begrenzung (32) des oberen Abschlußstreifens (31) entsprechend gestuft verläuft.

15. Anordnung (20) von Steinen (10) nach einem oder mehreren der Ansprüche 1 bis 8, dadurch gekennzeichnet, daß sie als Verschalung, insbesondere Innenwandverschalung, verlegbar ist, vorzugsweise unter Ausbildung eines zweischaligen Mauerwerks.

## Revendications

1. Moellon ou pavé en béton ou analogue (pierre 10), où il est prévu dans au moins une surface de la pierre (10), qui forme une surface de référence (15), plusieurs évidements (12), qui sont agencés chacun à égale distance l'un de l'autre suivant les directions longitudinale et transversale suivant une grille prédéterminée, qui agissent en absorbant le son et qui sont réalisés de manière divergente de l'intérieur vers l'extérieur, caractérisé en ce que des bossages (16), qui sont également répartis en forme de grille et qui sont en saillie par rapport à la surface, sont agencés entre des évidements (12), qui sont chaque fois adjacents suivant les directions longitudinale et transversale.

2. Pierre (10) suivant la revendication 1, caractérisée en ce que les évidements (12) présentent une section transversale carrée en plan.

3. Pierre (10) suivant les revendications 1 et 2, caractérisée en ce que les évidements (12) sont réalisés avec une profondeur différente, en particulier de telle manière que la profondeur augmente ou diminue vers l'intérieur en partant du bord de la pierre.

4. Pierre (10) suivant une ou plusieurs des revendications 1 à 3, caractérisé par un bord périphérique (14), qui entoure les évidements (12) et les bossages (16) et qui s'étend en desous au au-dessus, de préférence approximativement au niveau de la surface de référence (151.

5. Pierre (10) suivant la revendication 4, caractérisée en ce qu'une rangée de bossages (16) et de zones de surface de référence (17) réalisés en alternance est chaque fois agencée entre des rangées adjacentes d'évidements (12) et de bossages (16) qui s'alternent, lesdites rangées s'étendant suivant les directions longitudinale et transversale.

6. Pierre (10) suivant les revendications 4 et 5, caractérisée en ce que des surfaceu latérales (13) délimitant les évidements (12) sont prolongées dans la zone des bossages adjacents (16).

7. Pierre (10) suivant une ou plusieurs des revendications 1 à 6, caractérisée en ce qu'elle est fabriquée à partir d'un matériau à pores minces, en particulier à pores ouverts, tel que du béton léger à texture caverneuse.

8. Pierre (10) suivant une ou plusieurs des revendications 1 à 7, caractérisée en ce que son bord périphérique externe (14) délimite, en plan, un carré, un rectangle, un triangle, un cercle ou analogues.

9. Agencement (20) de pierres (10) suivant une ou plusieurs revendications 1 à 8, sur au moins une surface (21) d'une plaque (22) en béton ou analogue plane ou voûtée, de préférence armée, avec formation d'un élément de paroi unique (23).

10. Agencement (20) suivant la revendication 9, caractérisé en ce que les pierres (10) sont agencées de manière encastrée dans la plaque en béton ou analogue par rapport à un bord périphérique externe (24), de préférence intégrées, l'un des bords étant éventuellement réalisé sous la forme de corniche (25) et le bord opposé sous la forme de support (26).

11. Agencement (20) suivant la revendication 9 ou la revendication 10, caractérisé en ce qu'il peut être introduit par une liaison de forme entre deux supports, en particulier des supports en T double.

12. Agencement (20) de pierres (10) suivant une ou plusieurs des revendications 1 à 8, caractérisé en ce que les pierres (10) sont agencées sur une fondation (29) en béton ou analogue avec formation d'un mur autoportant en sensiblement droit (28), le bord supérieur du mur étant éventuellement formé par une bande de recouvrement (31) en béton ou analogue.

13. Agencement (20) suivant la revendication 12, caractérisé en ce que les pierres (10) sont agencées à l'intérieur du mur (28) avec formation de rangées perpendiculaires (30), les pierres (10) de rangées adjacentes (30) étant chacune de décalage l'une par rapport à l'autre.

14. Agencement (20) suivant la revendication 12 ou la revendication 13, caractérisé en ce que la fondation (29) du mur (28) est réalisée en gradin suivant la direction longitudinale de celui-ci et en ce que la limite inférieure (32) de la bande de rocouvrement supérieure (31) s'étend en gradin de manière correspondante.

15. Agencement (20) de pierres (10) suivant une ou plusieurs des revendications 1 à 8, caractérisé en ce qu'il peut être posé sous la forme de revêtement, en particulier de revêtement de paroi interne, de préférence avec réalisation d'un mur à double paroi.

## Claims

1. Masonary or paving block of concrete or the like (block 10), a plurality of recesses (12) being provided in at least one surface, which forms a reference surface (15), of the block (10), which recesses (12) are arranged in each case at equal distances from one another in the longitudinal and transverse direction according to a predetermined grid, act in a sound-absorbing manner and are designed in such a way so as to divert from inside to outside, characterized in that prominences (16) which are likewise arranged in grid shape and project beyond the surface are arranged between recesses (12) adjacent in each case in the longitudinal and transverse direction.

2. Block (10) according to Claim 1, characterized in that the recesses (12) have a square cross-section in plan view.

3. Block (10) according to Cluims 1 and 2, characterized in that the recesses (12) are designed to be of different depth, in particular in such a way that the depth, starting from the margin of the block, increases or decreases to the inside.

4. Block (10) according to one or more of Claims 1 to 3, characterized by a peripheral margin (14) which surrounds the recesses (12) and prominences (16) and which extends above or below, preferably approximately at the level of the reference surface (15).

5. Block (10) according to Claim 4, characterized in that in each case a row of prominences (16) and reference surface areas (17) formed in an alternating manner is arranged between adjacent rows, extending in the longitudinal and transverse direction, of alternating recesses (12) and prominences (16).

6. Block (10) according to Claims 4 and 5, characterized in that the lateral surfaces (13) defining the recesses (12) are continued into the area of the adjoining prominences (16).

7. Block (10) according to one or more of Claims 1 to 6, characterized in that it is made of fine-pored, in particular open-pored material such as lightweight porous-aggregate concrete.

8. Block (10) according to one or more of Claims 1 to 7, characterized in that its outer peripheral margin (14) in plan view defines a square, rectangle, triangle, a circle or the like.

9. Arrangement (20) of blocks (10) according to one or more of Claims 1 to 8, at least one surface (21) of a flat or arched, preferably reinforced panel (22) of concrete or the like with a uniform flow element (23) being formed.

10. Arrangement (20) according to Claim 9, characterized in that the blocks (10) are arranged, preferably bonded in place, in the concrete or such like panel (22) in such a way as to be sunk relative to an outer peripheral margin (24), one margin being facultatively designed as a cornice (25) and the opposite margin as a support (26).

11. Arrangement (20) according to Claim 9 or 10, characterized in that it can be inserted in a positive- locking manner between two columns, in particular H-beams.

12. Arrangement (20) of blocks (10) according to one or more of Claims 1 to 8, characterized in that the blocks (10) are arranged on a foundation (29) of concrete or the like with self-supporting, essentially upright masonry (28) being formed, the upper margin of the masonry facultatively being formed by a cover strip (31) of concrete or the like.

13. Arrangement (20) according to Claim 12, characterized in that the blocks (10) are arranged inside the masonry (28) with perpendicular rows (30) being formed, the blocks (10) of adjacent rows (30) in each case lying offset relative to one another.

14. Arrangement (20) according to Claim 12 or 13, characterized in that the foundation (29) of the masonry (28) is of a stepped design in the longitudinal direction of the same, and in that the lower boundary (32) of the upper cover strip (31) runs in a correspondingly stepped manner.

15. Arrangement (20) of blocks (10) according to one or more of Claims 1 to 8, characterized in that it can be laid as cladding, in particular inner-wall cladding, preferably with two-leaf masonry being formed.
